# FASCICULE DE BREVET EUROPEEN

(11) **EP 3 313 540 B1**
(45) Date de publication et mention de la délivrance du brevet: **07.08.2019**
(21) Numéro de dépôt: 16733417.6
(22) Date de dépôt: 24.06.2016
(51) Int. Cl.: A63C 19/00, A63C 19/06, E04H 4/00, E02B 5/00, E02B 5/04, A63G 21/18, A63G 31/00, A63B 69/08, A63B 69/12

(54) **RIVIERE D'EAU VIVE DEMONTABLE**
NICHTDAUERHAFTER WEISSWASSERFLUSS
NON-PERMANENT WHITE-WATER RIVER

(30) Priorité: 26.06.2015 FR 1555957
(43) Date de publication de la demande: 02.05.2018
(73) Titulaire: Hydrostadium, 74000 Annecy (FR)
(72) Inventeur: BERNARD, Gilles, 74000 Annecy (FR); SIMON, Pascal, 74000 Annecy (FR)
(74) Mandataire: Geskes, Christoph
(86) Numéro de dépôt international: PCT/EP2016/064685
(87) Numéro de publication internationale: WO 2016/207360

(56) Documents cités:
- EP-A1- 0 569 499
- CN-U- 202 490 428
- DE-A1-102007 010 529
- FR-A1- 2 839 328
- FR-A1- 2 906 287
- US-A1- 2002 142 851

## Description

La présente invention concerne les activités et sports aquatiques tels que le canoë, le kayak ou le rafting, pour lesquels on utilise des rivières d'eau vive naturelles ou artificielles qui permettent l'entraînement des pratiquants et le déroulement des compétitions.

Les sports aquatiques, tels que le canoë, le kayak ou le rafting, peuvent être traditionnellement pratiqués dans des rivières naturelles éventuellement aménagées pour définir des parcours déterminés dans le lit naturel de la rivière. Cela nécessite peu d'aménagement, mais le lieu est nécessairement déterminé par la situation géographique de la rivière.

En alternative, on a réalisé des rivières artificielles obtenues par dérivation d'une partie du flux d'une rivière dans un canal artificiel, ou obtenues par pompage d'eau dans une réserve. Par exemple, des stades d'eau vive ont pu être réalisés dans des sites dédiés aux jeux olympiques. Dans ce cas, les lits de rivière sont réalisés en béton coulé, sur des terrassements de forme appropriée, et il en résulte un coût de réalisation et d'installation très élevé. L'utilisation ultérieure de ces stades d'eau vive est peu fréquente, de sorte que la dépense très élevée est généralement considérée excessive.

Par ailleurs, on a déjà décrit dans le document EP 0 569 499 B1 un procédé et un dispositif d'aménagement d'un parcours aquatique en eau vive, consistant à prévoir, dans le lit de la rivière, des trous débouchant sur la surface supérieure du lit, et à placer dans le lit de la rivière des éléments d'obstacles ayant chacun un corps d'élément d'obstacle et une tige de fixation qui pénètre dans l'un des trous.

Le document US 2002/142851 A1 découvre un toboggan aquatique, comprenant un tuyau constant apte à guider un flux d'eau entre une entrée supérieure et un bassin inférieur, le toboggan est formée de plusieurs éléments, et le toboggan aquatique mets à disposition un ou plusieurs effets à glisser.

Mais jusqu'à présent, avec les rivières artificielles ou stades d'eau vive connus, l'infrastructure réalisée ne peut plus être déplacée ultérieurement, et son coût de réalisation est très élevé.

Le problème proposé par la présente invention est de concevoir des moyens permettant de réduire très sensiblement le coût de réalisation et d'installation d'une rivière d'eau vive, et de permettre simultanément le démontage ultérieur de la rivière d'eau vive, son transport dans un autre site, et son montage pour une utilisation ultérieure dans cet autre site. L'invention vise en outre à permettre une modification aisée de la forme du lit de rivière et des obstacles.

Pour atteindre ces buts ainsi que d'autres, l'invention propose une rivière d'eau vive, comprenant un lit de rivière apte à guider un flux d'eau entre une entrée supérieure de lit et une sortie inférieure de lit, et comprenant des moyens d'alimentation en eau pour introduire le flux d'eau à l'entrée supérieure de lit ;
selon l'invention :
- le lit de rivière est formé d'une succession de modules unitaires de lit, adjacents les uns aux autres, et assemblés selon des faces de contact respectives,
- les modules unitaires de lit sont portés selon une face inférieure par une structure porteuse modulaire en treillis.

Grâce à la structure modulaire du lit de rivière et de la structure porteuse, il devient possible de réaliser la rivière d'eau vive à partir de modules unitaires de lit préfabriqués, dont le coût de production est réduit, de transporter les modules unitaires de lit et les éléments de la structure porteuse depuis le lieu de production jusqu'au site d'utilisation, et d'assembler les modules unitaires de lit et la structure porteuse à faible coût sur le site d'utilisation.

Il devient également possible de démonter la rivière d'eau vive après son utilisation sur le site d'utilisation, de transporter les modules unitaires de lit et les éléments de la structure porteuse depuis le site d'utilisation jusqu'à un site ultérieur, et de remonter la rivière d'eau vive sur le site ultérieur pour un autre usage.

Les modules unitaires de lit peuvent avantageusement être des éléments moulés à base d'une matière plastique, par exemple une matière plastique telle que le polyéthylène ou le polyester.

En réalité, la matière plastique peut, si nécessaire, être chargée de fibres de verre ou autres éléments pour en augmenter la résistance mécanique.

Les modules unitaires de lit peuvent être formés à éléments multiples ou à éléments monoblocs. S'ils sont formés à éléments multiples, ils peuvent être formés, par exemple, en trois pièces ou en deux pièces. Si ils sont formés en trois pièces, ils comprennent, par exemple, une branche inférieure limitée par deux faces de contact transversales opposées et deux faces de contact longitudinales opposées, comprenant en outre deux branches latérales limitées par deux faces de contact transversales opposées, comportant en outre une zone de contact longitudinale en bordure de ses surfaces et opposée à une des faces de contacts longitudinales de la branche inférieure. Dans un autre mode de réalisation d'invention, la branche inférieure a seulement une face de contact longitudinale et une zone de contact en bordure de sa surface et est opposée à une face de contact longitudinale des deux branches latérales, les branches latérales sont limitées en outre par deux faces de contact transversales opposées. Dans un autre mode de réalisation d'invention, la branche inférieure a deux zones de contact longitudinales opposées en bordure de sa surface et elles sont opposées des deux faces de contact longitudinales des deux branches latérales, les branches latérales sont limitées en outre par deux faces de contact transversales opposées. De façon avantageuse, on peut en outre prévoir que :
- les modules unitaires de lit comportent des trous borgnes débouchant sur leur face supérieure guidant le flux d'eau,
- des éléments d'obstacles comportent chacun un corps d'obstacle solidaire d'une tige de fixation, la tige de fixation pouvant être engagée sélectivement à faible jeu dans l'un des trous borgnes des modules unitaires de lit.

De la sorte, des éléments d'obstacles peuvent être disposés dans le lit de rivière, pour adapter et modifier à volonté les parcours d'eau vive.

En pratique, il est avantageux de prévoir que les trous borgnes sont identiques les uns aux autres, et que les tiges de fixation sont identiques les unes aux autres, pour permettre le libre positionnement des éléments d'obstacles dans n'importe lequel des trous borgnes des modules unitaires de lit.

On facilite ainsi la modification des parcours d'eau vive, par exemple entre plusieurs épreuves successives d'une compétition.

De tels moyens d'obstacles à trous borgnes et tiges pénétrantes sont décrits à titre d'exemple.

D'autres moyens d'obstacles amovibles et interchangeables pourront être utilisés, sans sortir du cadre de la présente invention.

Selon l'invention, la structure porteuse modulaire en treillis comporte :
- des éléments inférieurs dont l'assemblage forme une semelle de répartition de charge apte à reposer sur le sol,
- des longrines supérieures, réparties sous la face inférieure des modules unitaires de lit,
- une structure en treillis reliant la semelle de répartition de charge aux longrines supérieures.

Une telle disposition permet de s'adapter aisément à la conformation du sol généralement plan, et garantit la régularité du soutien des modules unitaires de lit.

Pour faciliter encore l'adaptation de la structure à un sol éventuellement non horizontal ou non plan, et pour assurer le réglage de niveau du lit de rivière, la structure en treillis peut avantageusement comporter des montants télescopiques de réglage en hauteur.

Selon un mode de réalisation adapté pour constituer un stade d'eau vive, la rivière d'eau vive selon l'invention peut comporter :
- à l'entrée supérieure de lit, un bassin supérieur recevant l'eau d'alimentation,
- deux branches latérales de lit, généralement parallèles l'une à l'autre et écartées l'une de l'autre, reliant le bassin supérieur à un bassin intermédiaire situé à un niveau intermédiaire entre le niveau de l'entrée supérieure de lit et le niveau de la sortie inférieure de lit,
- une branche centrale de lit, reliant entre les branches latérales de lit le bassin intermédiaire à un bassin inférieur formant la sortie inférieure de lit.

De la sorte, les spectateurs peuvent être disposés tout autour de cet ensemble, en ayant une vue satisfaisante sur le déroulement des exercices ou des compétitions. Le bassin supérieur sert de zones de répartition de débit pour les deux branches latérales de lit, et de tranquillisateur pour l'alimentation en eau. Le bassin intermédiaire sert de dissipateur d'énergie à l'arrivée des branches latérales de lit, et alimente en eau la branche centrale de lit. Le bassin inférieur est utilisé principalement comme aire d'arrivée, comme aire d'amortissement du flux d'eau pour la branche centrale de lit, comme débarcadère pour les utilisateurs, et comme bassin tampon pour les moyens d'alimentation en eau tels que des pompes.

En pratique, la branche centrale de lit peut avoir une largeur supérieure à la largeur des branches latérales de lit. De la sorte, on peut imaginer des compétitions de parcours parallèles, deux compétiteurs s'engageant simultanément dans les branches latérales de lit respectives, se rejoignant dans le bassin intermédiaire pour parcourir ensuite, au coude à coude, la branche centrale de lit jusqu'au bassin inférieur.

Selon un premier mode de réalisation, les modules unitaires de lit peuvent former chacun un tronçon de lit occupant toute la largeur du lit de rivière, et dont la longueur est inférieure ou égale à la largeur maximale autorisée d'un véhicule de transport routier non exceptionnel. En pratique, cette longueur est inférieure ou égale à 2,50 m, pour être conforme à la norme d'encombrement des véhicules routiers en Europe.

De la sorte, les modules unitaires de lit peuvent être transportés sur un véhicule de transport routier en étant disposés de façon que la dimension de largeur du module unitaire de lit se retrouve dans la longueur du véhicule routier, et de façon que la longueur du module unitaire de lit se retrouve selon la largeur du véhicule routier.

Dans ce premier mode de réalisation, les modules unitaires de lit successifs sont assemblés selon des faces de contact transversales respectives.

De manière avantageuse, chaque module unitaire de lit peut être limité par deux faces de contact transversales opposées, généralement planes, et peut comporter des moyens d'étanchéité pour assurer l'étanchéité à l'eau de la jonction entre les faces transversales de contact respectives des modules unitaires de lit adjacents en situation assemblée formant un tronçon de lit de la rivière d'eau vive.

La forme plane des faces transversales de contact facilite la modularité et l'interchangeabilité des modules unitaires de lit, ce qui facilite le montage et permet des variations de forme du lit de rivière.

Les moyens d'étanchéité, intégrés aux faces transversales de contact, facilitent également l'assemblage pour la construction de la rivière d'eau vive, ainsi que le désassemblage pour le démontage et le transport ultérieur de la rivière d'eau vive vers un autre site.

Pour faciliter encore les modifications de forme des lits de rivière, on peut prévoir que chaque module unitaire de lit a une forme choisie parmi une série limitée de formes de module unitaire de lit, ladite série limitée de formes de module unitaire de lit comprenant au moins une forme de module unitaire de branche latérale de lit, et au moins une forme de module unitaire de branche centrale de lit.

Par le fait que les formes des modules unitaires de lit sont en nombre limité, on réduit le coût de réalisation des moules, un même moule pouvant être utilisé plusieurs fois dans la fabrication des modules unitaires de lit nécessaires pour la réalisation d'une rivière d'eau vive.

En pratique, il est souhaitable de donner aux branches latérales de lit une forme non rectiligne, comportant des courbes et des portions rectilignes. Pour cela, les formes de module unitaire de branche latérale de lit peuvent comprendre au moins une forme de module unitaire rectiligne, dont les faces de contact transversales sont parallèles l'une à l'autre, et une forme de module unitaire de courbe, dont les faces de contact transversales sont angulées l'une par rapport à l'autre. On notera que la courbure peut être transversale et/ou verticale.

Selon un second mode de réalisation, on peut prévoir que les modules unitaires de lit peuvent être formés à éléments multiples et comprennent des modules unitaires latéraux de lit, à profil transversal en L, occupant tout ou partie de la demi-largeur du lit de rivière, ayant une branche inférieure limitée par deux faces de contact transversales opposées et par une face de contact longitudinale, et ayant une branche latérale limitée par deux faces de contact transversales opposées.

De la sorte, on peut concevoir des modules unitaires de lit ayant chacun un volume plus réduit, ce qui permet de réduire le coût de fabrication des moules, et ce qui permet de réduire le poids de chaque module unitaire de lit pour en faciliter la manutention.

Dans ce second mode de réalisation, on peut avantageusement prévoir que les modules unitaires latéraux de lit comprennent des modules unitaires latéraux rectilignes, à faces de contact transversales parallèles l'une à l'autre, et des modules unitaires latéraux de courbe, ayant des faces de contact transversales angulées l'une par rapport à l'autre.

Ces formes différentes de modules unitaires latéraux permettent de réaliser des tronçons rectilignes et des tronçons courbes de lit de rivière.

Dans une troisième mode de réalisation, on peut prévoir que les modules unitaires de lit peuvent être formés à éléments multiples et comprennent trois pièces, c'est-à-dire une branche inférieure et deux branches latérales, comme définit ci-dessus.

Dans l'un et l'autre des modes de réalisation décrits ci-dessus, on peut avantageusement prévoir que des modules d'étanchéité, en matériau élastiquement compressible, sont interposés entre les faces de contact et/ou les zones de contact des modules unitaires de lit adjacents, assurant l'étanchéité entre les modules unitaires de lit adjacents et autorisant des variations d'orientation entre les modules unitaires de lit adjacents.

D'autres objets, caractéristiques et avantages de la présente invention ressortiront de la description suivante de modes de réalisation particuliers, faite en relation avec les figures jointes, parmi lesquelles :
- la figure 1 illustre, en vue de dessus, une rivière d'eau vive selon un mode de réalisation de la présente invention, de type stade d'eau vive ;
- la figure 2 est une vue schématique de côté de la rivière d'eau vive de la figure 1 ;
- la figure 3 est une vue en coupe transversale partielle de la rivière d'eau vive de la figure 1, selon le plan vertical A-A ;
- la figure 4 est une vue de dessus montrant l'assemblage de deux modules unitaires de lit successifs, selon un premier mode de réalisation adapté pour une branche latérale de lit ;
- la figure 5 est une vue de face montrant un module unitaire de lit avec des moyens d'étanchéité, selon ce premier mode de réalisation ;
- la figure 6 est une vue en coupe transversale partielle de la rivière d'eau vive de la figure 1, selon le plan vertical B-B ; et
- la figure 7 est une vue schématique en perspective montrant l'assemblage de plusieurs modules unitaires de lit successif, selon un second mode de réalisation adapté pour une branche latérale de lit.

Dans le mode de réalisation illustré sur les figures 1 et 2, une rivière d'eau vive selon l'invention comprend un lit de rivière 1 apte à guider un flux d'eau 12 entre une entrée supérieure de lit 2 et une sortie inférieure de lit 3, et comprend des moyens d'alimentation en eau 4 pour introduire le flux d'eau 12 à l'entrée supérieure de lit 2.

Dans la réalisation illustrée sur les figures 1 et 2, le lit de rivière 1 comprend, à l'entrée supérieure de lit 2, un bassin supérieur 5 recevant l'eau d'alimentation. Le bassin supérieur 5 se raccorde à deux branches latérales de lit 6 et 7, généralement parallèles l'une à l'autre et écartées l'une de l'autre. Chaque branche latérale de lit 6 et 7 relie l'une des extrémités latérales du bassin supérieur 5 à une extrémité latérale respective d'un bassin intermédiaire 8, qui lui-même se raccorde selon sa partie centrale à une branche centrale de lit 9. La branche centrale de lit 9 relie le bassin intermédiaire 8 à la partie centrale d'un bassin inférieur 10 formant la sortie inférieure de lit 3. Le bassin supérieur 5 est disposé au-dessus du bassin inférieur 10, et à une distance L1 du bassin intermédiaire 8. Chacune des branches latérales de lit 6 et 7 présente une largeur moyenne L2, tandis que la branche centrale de lit 9 présente une largeur moyenne L3 supérieure à la largeur moyenne L2 des branches latérales de lit 6 et 7.

En considérant la figure 2, on voit que le bassin intermédiaire 8 est situé à un niveau intermédiaire H2 entre le niveau supérieur H1 du bassin supérieur 5 formant l'entrée supérieure de lit 2 et le niveau inférieur H3 du bassin inférieur 5 formant la sortie inférieure de lit 3.

Une telle rivière d'eau vive illustrée sur les figures 1 et 2 est particulièrement adaptée pour constituer un stade d'eau vive, limité par un contour polygonal 11 autour duquel peuvent être répartis des spectateurs qui auront tous une bonne visibilité des événements se produisant sur les parcours d'eau vive.

À titre d'exemple, on peut donner aux parcours d'eau vive les dimensions suivantes : H1 = 5 m ; H2 = 2 m ; H3 = 0 m ; L1 = 50 m ; L2 = 2,50 m ; L3 = 6 m. Simultanément, on peut prévoir un flux d'eau 12 de 5 à 6 m3/s.

En considérant la figure 3, illustrant le lit de rivière en coupe transversale selon la branche latérale de lit 6, on voit que le flux d'eau 12 est guidé dans un module unitaire de lit 6a selon un premier mode de réalisation, en forme générale de U ouvert vers le haut. Le module unitaire de lit 6a comprend une paroi de fond 60 dont la face inférieure 61 est plane et dont la face supérieure 62 comporte des trous borgnes tels que les trous 13, 14 et 15. La paroi de fond 60 se raccorde à deux parois latérales 63 et 64.

Les trous borgnes 13, 14 et 15 permettent chacun la fixation sélective d'un élément d'obstacle 100 amovible. Un tel élément d'obstacle 100 comporte un corps d'obstacle 100a solidaire d'une tige de fixation 100b, la tige de fixation 100b pouvant être engagée sélectivement à faible jeu dans l'un des trous borgnes 13, 14 ou 15 d'un module unitaire de lit 6a.

Le module unitaire de lit 6a est porté selon sa face inférieure 61 par une structure porteuse modulaire en treillis 16. La structure porteuse modulaire en treillis 16 comporte des éléments inférieurs dont l'assemblage forme une semelle de répartition de charge 17 apte à reposer sur le sol. La structure porteuse modulaire en treillis 16 comporte en outre des longrines supérieures 18 qui sont orientées dans le sens de la longueur de la branche latérale de lit 6, et qui sont réparties sous la face inférieure 61 du module unitaire de lit 6a. Une structure en treillis 19 relie la semelle de répartition de charge 17 aux longrines supérieures 18.

Des montants télescopiques 20 permettent le réglage en hauteur de la structure en treillis 19, pour régler la hauteur du module unitaire de lit 6a.

Comme illustré schématiquement sur la figure 1, le lit de rivière 1, par exemple dans la branche latérale de lit 6, est formé d'une succession de modules unitaires de lit, adjacents les uns à la suite des autres, et assemblés selon des faces transversales respectives de contact. On distingue par exemple les deux modules unitaires de lit 6a et 6b, adjacents l'un à l'autre en vue de dessus.

Pour plus de détails, on considère maintenant la figure 4, illustrant à plus grande échelle les modules unitaires de lit 6a et 6b selon le premier mode de réalisation. Le module unitaire de lit 6a est limité par deux faces transversales de contact 65 et 66, généralement planes, et opposées l'une à l'autre.

Sur la figure 5, on a illustré en vue de face ce même module unitaire de lit 6a, et on distingue, sur sa face transversale de contact 66, des moyens d'étanchéité 67 pour assurer l'étanchéité à l'eau de la jonction entre les faces transversales respectives de deux modules de lit adjacents lorsqu'ils sont assemblés pour former la rivière d'eau vive, par exemple comme illustré sur la figure 4.

Les moyens d'étanchéité 67 peuvent par exemple être réalisés par une gorge continue reliant les zones supérieures des parois latérales 63 et 64, et dans laquelle est engagé un bourrelet de matière élastique formant joint d'étanchéité comprimé lorsque deux modules unitaires de lit 6a et 6b sont plaqués l'un contre l'autre.

En considérant à nouveau la figure 4, on voit que le module unitaire de lit 6a en vue de dessus est en forme générale rectangulaire, c'est-à-dire que ses faces transversales de contact 65 et 66 sont parallèles l'une à l'autre. Un tel module unitaire de lit 6a est un module unitaire rectiligne, c'est-à-dire qu'il est adapté pour constituer un tronçon rectiligne de lit de rivière. Par contre, le module unitaire de lit 6b comporte des faces transversales 68 et 69 qui sont angulées l'une par rapport à l'autre, c'est-à-dire qui ne sont pas parallèles mais forment entre elles un angle C non nul. Un tel module unitaire de lit 6b est un module unitaire de courbe, c'est-à-dire qu'il est adapté pour réaliser un tronçon courbe de lit de rivière.

On considère maintenant la figure 6, illustrant en coupe transversale la branche centrale de lit 9 de la figure 1. De manière similaire à ce qui est réalisé pour les branches latérales de lit 6 et 7, la branche centrale de lit 9, dans ce premier mode de réalisation, est constituée d'une succession de modules unitaires de lit tels que le module 9a. Ce module unitaire de lit 9a comprend une paroi de fond 90 à face inférieure 91 plane et à face supérieure 92, et comprend deux parois latérales 93 et 94, l'ensemble formant une structure en U ouverte vers le haut pour guider le flux d'eau 12. De manière similaire, comme illustré, on prévoit également des trous borgnes débouchant sur la face supérieure 92 et dans lesquels peuvent être fixés des éléments d'obstacles 100 amovibles et interchangeables.

On retrouve également, sur la figure 6, la structure porteuse modulaire en treillis 16, avec la semelle de répartition de charge 17, les longrines supérieures 18, la structure en treillis 19 et les montants télescopiques 20 de réglage en hauteur.

En se référant à nouveau aux figures 1 et 2, on distingue en outre, dans le mode de réalisation illustré, deux toboggans de départ 21 et 22 qui descendent depuis une plate-forme de départ 23 jusqu'au bassin supérieur 5 respectivement au voisinage des entrées des deux branches latérales de lit 6 et 7.

On considère maintenant le second mode de réalisation illustré schématiquement sur la figure 7.

Dans ce second mode de réalisation, les modules unitaires de lit comprennent des modules unitaires latéraux de lit, à profil en L. Par exemple, le module unitaire latéral de lit 6c comprend une branche inférieure 70 limitée par deux faces de contact transversales 71 et 72 opposées et par une face de contact longitudinale 73, et comprend une branche latérale 74 limitée par deux faces de contact transversales 75 et 76 opposées. Le module unitaire latéral de lit 6c occupe tout ou partie de la demi-largeur du lit de rivière à réaliser.

Sur la figure 7, l'assemblage de deux modules unitaires latéraux de lit 6c et 6d identiques et disposés symétriquement permet de constituer un tronçon de lit de rivière, chacun des modules unitaires latéraux de lit 6c et 6d occupant la demi-largeur du lit de rivière.

On peut en outre interposer un module d'écartement parallélépipédique entre les faces de contact longitudinales 73 des modules unitaires latéraux de lit 6c et 6d, pour modifier à volonté la largeur du lit de rivière ainsi constitué.

Les modules unitaires latéraux de lit 6c et 6d, comportant des faces de contact transversales 71 et 72 parallèles l'une à l'autre, sont des modules unitaires latéraux rectilignes permettant de réaliser des tronçons rectilignes de lit de rivière.

Dans ce second mode de réalisation, les tronçons courbes de lit de rivière peuvent être réalisés en utilisant des modules unitaires latéraux de courbe tels que le module 6e, dont les faces de contact transversales 77 et 78 sont angulées l'une par rapport à l'autre.

Sur la figure 7, on a en outre illustré un autre mode de réalisation pour les moyens d'étanchéité entre les différents modules unitaires de lit. Cet autre mode de réalisation des moyens d'étanchéité peut être utilisé dans l'un et l'autre des modes de réalisation des modules unitaires de lit précédemment décrits.

Dans ce cas, l'étanchéité est assurée par des modules d'étanchéité 80, en matériau élastiquement compressible, interposés entre les faces de contact des modules unitaires de lit adjacents 6e et 6f. Par compression, les modules d'étanchéité 80 assurent l'étanchéité entre les modules unitaires de lit adjacents 6e et 6f, et ils présentent en outre l'avantage d'autoriser des variations d'orientation entre les modules unitaires de lit adjacents 6e et 6f, sans perdre l'étanchéité. En principe, les modules d'étanchéité 80 peuvent avantageusement avoir une faible épaisseur, notamment une épaisseur relative plus petite que celle représentée sur la figure 7 qui est schématisée à titre illustratif. Les faces de contact des modules unitaires de lit adjacents 6e et 6f sont structurées pour s'opposer au déplacement vertical des modules d'étanchéité 80 sous l'effet du poids de l'eau.

La présente invention n'est pas limitée aux modes de réalisation qui ont été explicitement décrits, mais elle en inclut les diverses variantes et généralisations contenues dans le domaine des revendications ci-après.

## Revendications

1. Rivière d'eau vive, comprenant un lit de rivière (1) apte à guider un flux d'eau (12) entre une entrée supérieure de lit (2) et une sortie inférieure de lit (3), et comprenant des moyens d'alimentation en eau (4) pour introduire le flux d'eau (12) à l'entrée supérieure de lit (2),
- le lit de rivière (1) est formé d'une succession de modules unitaires de lit (6a, 6b, 6c, 6d, 6e, 6f, 9a), adjacents les uns aux autres, et assemblés selon des faces de contact (65, 66, 68, 69, 71, 72, 73, 75, 76, 77, 78) respectives, **caractérisée en ce que**:
- les modules unitaires de lit (6a, 6b, 6c, 6d, 9a) sont portés selon une face inférieure (61, 91) par une structure porteuse modulaire en treillis (16) ;
la structure porteuse modulaire en treillis (16) comporte :
- des éléments inférieurs dont l'assemblage forme une semelle de répartition de charge (17) apte à reposer sur le sol,
- des longrines supérieures (18), réparties sous la face inférieure (61, 91) des modules unitaires de lit (6a, 6b, 6c, 6d, 6e, 6f, 9a),
- une structure en treillis (19) reliant la semelle de répartition de charge (17) aux longrines supérieures (18).

2. Rivière d'eau vive selon la revendication 1, **caractérisée en ce que** les modules unitaires de lit (6a, 6b, 6c, 6d, 6e, 6f, 9a) sont des éléments moulés à base d'une matière plastique telle que le polyéthylène ou le polyester.

3. Rivière d'eau vive selon l'une des revendications 1 ou 2, **caractérisée en ce que** :
- les modules unitaires de lit (6a, 6b, 9a) comportent des trous borgnes (13, 14, 15) débouchant sur leur face supérieure (62, 92) guidant le flux d'eau (12),
- des éléments d'obstacles (100) comportent chacun un corps d'obstacle (100a) solidaire d'une tige de fixation (100b), la tige de fixation (100b) pouvant être engagée sélectivement à faible jeu dans l'un des trous borgnes (13, 14, 15) des modules unitaires de lit (6a, 6b, 9a).

4. Rivière d'eau vive selon la revendication 3, **caractérisée en ce que** les trous borgnes (13, 14, 15) sont identiques les uns aux autres, et les tiges de fixation sont identiques les unes aux autres, pour permettre le libre positionnement des éléments d'obstacles (100) dans n'importe lequel des trous borgnes (13, 14, 15) des modules unitaires de lit.

5. Rivière d'eau vive selon la revendication 4, **caractérisée en ce que** la structure en treillis (19) comporte des montants télescopiques de réglage en hauteur (20).

6. Rivière d'eau vive selon l'une quelconque des revendications 1 à 5, **caractérisée en ce qu'**elle comporte :
- à l'entrée supérieure de lit (2), un bassin supérieur (5) recevant l'eau d'alimentation,
- deux branches latérales de lit (6, 7), généralement parallèles l'une à l'autre et écartées l'une de l'autre, reliant le bassin supérieur (5) à un bassin intermédiaire (8) situé à un niveau (H2) intermédiaire entre le niveau (H1) de l'entrée supérieure de lit (2) et le niveau (H3) de la sortie inférieure de lit (3),
- une branche centrale de lit (9), reliant entre les branches latérales de lit (6, 7) le bassin intermédiaire (8) à un bassin inférieur (10) formant la sortie inférieure de lit (3).

7. Rivière d'eau vive selon la revendication 6, **caractérisée en ce que** la branche centrale de lit (9) a une largeur (L3) supérieure à la largeur (L2) des branches latérales de lit (6, 7).

8. Rivière d'eau vive selon l'une quelconque des revendications 1 à 7, **caractérisée en ce que** les modules unitaires de lit (6a, 6b, 9a) forment chacun un tronçon de lit occupant toute la largeur du lit de rivière (1), et dont la longueur est inférieure ou égale à la largeur maximale autorisée d'un véhicule de transport routier non exceptionnel.

9. Rivière d'eau vive selon la revendication 8, **caractérisée en ce que** chaque module unitaire de lit (6a, 6b, 9a) est limité par deux faces de contact (65, 66, 68, 69) transversales opposées, généralement planes, et comporte des moyens d'étanchéité (67) pour assurer l'étanchéité à l'eau de la jonction entre les faces transversales de contact respectives des modules unitaires de lit (6a, 6b) adjacents en situation assemblée formant un tronçon de lit de la rivière d'eau vive.

10. Rivière d'eau vive selon l'une des revendications 8 ou 9, **caractérisée en ce que** chaque module unitaire de lit (6a, 6b, 9a) a une forme choisie parmi une série limitée de formes de module unitaire de lit, ladite série limitée de formes de module unitaire de lit comprenant au moins une forme de module unitaire de branche latérale de lit (6a), et au moins une forme de module unitaire de branche centrale de lit (9a).

11. Rivière d'eau vive selon la revendication 10, **caractérisée en ce que** les formes de module unitaire de branche latérale de lit comprennent au moins une forme de module unitaire rectiligne (6a), à faces de contact (65, 66) transversales parallèles l'une à l'autre, et une forme de module unitaire de courbe (6b), à faces de contact (68, 69) transversales angulées l'une par rapport à l'autre.

12. Rivière d'eau vive selon l'une quelconque des revendications 1 à 7, **caractérisée en ce que** les modules unitaires de lit comprennent des modules unitaires latéraux de lit (6c, 6d, 6e, 6f), à profil transversal en L, occupant tout ou partie de la demi-largeur du lit de rivière (1), ayant une branche inférieure (70) limitée par deux faces de contact transversales (71, 72) opposées et par une face de contact longitudinale (73), et ayant une branche latérale (74) limitée par deux faces de contact transversales (75, 76) opposées.

13. Rivière d'eau vive selon la revendication 12, **caractérisée en ce que** les modules unitaires latéraux de lit (6c, 6d, 6e, 6f) comprennent des modules unitaires latéraux rectilignes (6c, 6d), à faces de contact transversales (71, 72) parallèles l'une à l'autre, et des modules unitaires latéraux de courbe (6e), ayant des faces de contact transversales (77, 78) angulées l'une par rapport à l'autre.

14. Rivière d'eau vive selon l'une des revendications 12 ou 13, **caractérisée en ce que** des modules d'étanchéité (80), en matériau élastiquement compressible, sont interposés entre les faces de contact des modules unitaires de lit adjacents (6e, 6f), assurant l'étanchéité entre les modules unitaires de lit adjacents (6e, 6f) et autorisant des variations d'orientation entre les modules unitaires de lit adjacents (6e, 6f).

## Patentansprüche

1. Weisswasserfluss, umfassend ein Flussbett (1), angepasst, um einen Wasserstrom (12) zwischen einem oberen Betteinlass (2) und einem unteren Bettauslass (3) zu leiten, und Wasserversorgungsmittel (4) zum Einleiten des Wasserstroms (12) in den oberen Betteinlass (2),
- wobei das Flussbett (1) durch eine Folge von aneinandergrenzenden Einheitsbettmodulen (6a, 6b, 6c, 6d, 6e, 6f, 9a) gebildet und gemäß jeweiligen Kontaktflächen (65, 66, 68, 68, 68, 69, 71, 72, 73, 75, 76, 77, 78) zusammengebaut ist, **dadurch gekennzeichnet, dass**:
- die Einheitsbettmodule (6a, 6b, 6c, 6d, 6d, 9a) auf einer Unterseite (61, 91) durch eine modulare Gitterträgerstruktur (16) getragen sind,
wobei die modulare Gitterträgerstruktur (16) umfasst:
- untere Elemente, deren Anordnung eine Lastverteilungsbasis (17) bilden, die angepasst sind, um auf dem Boden angeordnet zu werden,
- obere Längsträger (18), die unter der Unterseite (61, 91) der Einheitsbettmodule (6a, 6b, 6c, 6d, 6e, 6e, 6f, 9a) verteilt sind,
- eine Gitterstruktur (19), die die Lastverteilungsbasis (17) mit den oberen Längsträgern (18) verbindet.

2. Weisswasserfluss gemäß Anspruch 1, **dadurch gekennzeichnet, dass** die Einheitsbett-module (6a, 6b, 6c, 6d, 6d, 6d, 6e, 6f, 9a) Formteile auf der Basis eines Kunststoffmaterials wie Polyethylen oder Polyester sind.

3. Weisswasserfluss gemäß einem der Ansprüche 1 oder 2, **dadurch gekennzeichnet, dass**:
- die Einheitsbettmodule (6a, 6b, 9a) Sacklöcher (13, 14, 15) umfassen, die auf ihrer Oberseite (62, 92), die den Wasserstrom (12) leitet, münden,
- Hinderniselemente (100), umfassend jeweils einen mit einer Befestigungsstange (100b) fest verbundenen Hinderniskörper (100a), wobei die Befestigungsstange (100b) selektiv mit geringem Spiel in eines der Sacklöcher (13, 14, 15) der Einheitsbettmodule (6a, 6b, 9a) eingreifbar ist.

4. Weisswasserfluss gemäß Anspruch 3, **dadurch gekennzeichnet, dass** die Sacklöcher (13, 14, 15) identisch zueinander sind und die Befestigungsstangen identisch zueinander sind, um die freie Positionierung der Hinderniselemente (100) in einem der Sacklöcher (13, 14, 15) der Einheitsbettmodule zu ermöglichen.

5. Weisswasserfluss gemäß Anspruch 4, **dadurch gekennzeichnet, dass** die Gitterstruktur (19) teleskopierende Höheneinstellungsstützen (20) umfasst.

6. Weisswasserfluss gemäß einem der Ansprüche 1 bis 5, **dadurch gekennzeichnet, dass** er umfasst:
- am oberen Betteinlass (2) ein oberes Becken (5), welches das zuführende Wasser aufnimmt,
- zwei weitgehend parallele und voneinander beabstandete Nebenarme (6, 7), die das obere Becken (5) mit einem Zwischenbecken (8) verbinden, das auf einer Zwischenebene (H2) zwischen der Ebene (H1) des oberen Betteinlasses (2) und der Ebene (H3) des unteren Bettauslasses (3) angeordnet ist,
- einen Hauptarm (9), der zwischen den Nebenarmen (6, 7) das Zwischenbecken (8) mit einem unteren Becken (10) verbindet, welches den unteren Bettauslass (3) bildet.

7. Weisswasserfluss gemäß Anspruch 6, **dadurch gekennzeichnet, dass** der Hauptarm (9) eine Breite (L3) aufweist, die größer ist als die Breite (L2) der Nebenarme (6, 7).

8. Weisswasserfluss gemäß einem der Ansprüche 1 bis 7, **dadurch gekennzeichnet, dass** die Einheitsbettmodule (6a, 6b, 9a) jeweils einen Bettabschnitt bilden, der die gesamte Breite des Flussbettes (1) einnimmt und dessen Länge kleiner oder gleich der maximal zulässigen Breite eines üblichen Transportfahrzeuges ist.

9. Weisswasserfluss gemäß Anspruch 8, **dadurch gekennzeichnet, dass** jedes Einheitsbettmodul (6a, 6b, 9a) durch zwei transversale, gegenüberliegende, im Wesentlichen plane Kontaktflächen (65, 66, 68, 69) begrenzt ist und Dichtungsmittel (67) zum Abdichten der Verbindung zwischen den jeweiligen transversalen Kontaktflächen benachbarter Einheitsbettmodule (6a, 6b) im montierten Zustand umfasst, die einen Bettabschnitt des Weisswasserflusses bilden.

10. Weisswasserfluss gemäß einem der Ansprüche 8 oder 9, **dadurch gekennzeichnet, dass** jedes Einheitsbettmodul (6a, 6b, 9a) eine Form aufweist, die aus einer begrenzten Serie von Einheitsbettmodul-Formen auswählbar ist, wobei die begrenzte Serie von Einheitsbettmodul-Formen mindestens eine Nebenarmeinheitsmodulform (6a) und mindestens eine Hauptarmmodulform (9a) umfasst.

11. Weisswasserfluss gemäß Anspruch 10, **dadurch gekennzeichnet, dass** die einheitlichen Modulformen des Nebenarmes mindestens eine gerade einheitliche Modulform (6a) mit parallelen Querkontaktflächen (65, 66) und eine einheitliche Kurvenmodulform (6b) mit zueinander gewinkelten Kontaktflächen (68, 69) aufweisen.

12. Weisswasserfluss gemäß einem der Ansprüche 1 bis 7, **dadurch gekennzeichnet, dass** die Einheitsbettmodule Nebenarmeinheitsmodule (6c, 6d, 6e, 6f) mit einem L-förmigen Querprofil umfassen, die die gesamte oder einen Teil der halben Breite des Flussbettes (1) einnehmen, und einen unteren Arm (70) aufweisen, der durch zwei gegenüberliegende Querkontaktflächen (71, 72) und durch eine Längskontaktfläche (73) begrenzt ist, und einen durch zwei gegenüberliegende Querkontaktflächen (75, 76) begrenzten Nebenarm (74) aufweisen.

13. Weisswasserfluss gemäß Anspruch 12, **dadurch gekennzeichnet, dass** die Nebenarmeinheitsmodule (6c, 6d, 6e, 6f) gerade Nebenarmeinheitsmodule (6c, 6d) mit parallele zueinander liegenden Querkontaktflächen (71, 72) und gekrümmte Nebenarmeinheitsmodule (6e) mit zueinander gewinkelten Querkontaktflächen (77, 78) umfassen.

14. Weisswasserfluss gemäß einem der Ansprüche 12 oder 13, **dadurch gekennzeichnet, dass** Dichtungsmodule (80) aus elastisch kompressiblem Material zwischen den Kontaktflächen der benachbarten Einheitsbettmodule (6e, 6f) angeordnet sind, die eine Abdichtung zwischen den benachbarten Einheitsbettmodulen (6e, 6f) gewährleisten und Orientierungsausgleich zwischen den benachbarten Einheitsbettmodulen (6e, 6f) ermöglichen.

## Claims

1. Whitewater water course, consisting of a river bed (1) that is designed to guide a flow of water (12) between an upper bed inlet (2) and a lower bed outlet (3), and comprising means of water supply (4) for introducing the flow of water (12) at the upper bed inlet (2),
- the river bed (1) is formed from a succession of individual bed modules (6a, 6b, 6c, 6d, 6e, 6f, 9a), which are adjacent to each other, and assembled using respective contact surfaces (65, 66, 68, 69, 71, 72, 73, 75, 76, 77, 78),
**characterized in that**
- the individual bed modules (6a, 6b, 6c, 6d, 9a) are supported on a lower surface (61, 91) by a modular lattice support structure (16),
said modular lattice support structure (16) comprising:
- lower components which, when assembled, form a load distribution sole (17) designed to rest on the ground,
- upper groundways (18), distributed under the lower surface (61, 91) of the individual bed modules (6a, 6b, 6c, 6d, 6e, 6f, 9a),
- a lattice structure (19) connecting the load distribution sole (17) to the upper groundways (18).

2. Whitewater water course according to claim 1, **characterized in that** the individual bed modules (6a, 6b, 6c, 6d, 6e, 6f, 9a) are molded components on the basis of a plastic material such as polyethylene or polyester.

3. Whitewater water course according to one of claims 1 or 2, **characterized in that**:
- the individual bed modules (6a, 6b, 9a) comprising blind holes (13, 14, 15) that discharge onto their upper surface (62, 92) that guides the flow of water (12),
- obstacle components (100) each of which comprising an obstacle body (100a) that is integral to a mounting shaft (100b), where the mounting shaft (100b) can be engaged selectively and tightly in one of the blind holes (13, 14, 15) in the individual bed modules (6a, 6b, 9a).

4. Whitewater water course according to claim 3, **characterized in that** the blind holes (13, 14, 15) are identical to each other, and the mounting shafts are identical to each other, to enable free positioning of the obstacle components (100) in any one of the blind holes (13, 14, 15) in the individual bed modules.

5. Whitewater water course according to claim 4, **characterized in that** the lattice structure (19) comprises telescoping mountings (20) for height adjustment.

6. Whitewater water course according to any one of claims 1 to 5, **characterized in that** it comprises:
- at the upper bed inlet (2), an upper basin (5) that receives the supply water,
- two lateral bed branches (6, 7), which are generally parallel to each other and spaced from one another, and which connect the upper basin (5) to an intermediate basin (8) located at a level (H2) that is intermediate between the level (H1) of the upper bed inlet (2) and the level (H3) of the lower bed outlet (3),
- a central bed branch (9), which connects between the lateral bed branches (6, 7) the intermediate basin (8) to a lower basin (10) that forms the lower bed outlet (3).

7. Whitewater water course according to claim 6, **characterized in that** the central bed branch (9) has a width (L3) that is greater than the width (L2) of the lateral bed branches (6, 7).

8. Whitewater water course according to any one of claims 1 to 7, **characterized in that** the individual bed modules (6a, 6b, 9a) each form a bed segment that occupies the entire width of the river bed (1), and whose length is less than or equal to the maximum authorized width of a typical ground transport vehicle.

9. Whitewater water course according to claim 8, **characterized in that** each individual bed module (6a, 6b, 9a) is limited by two opposing transvers contact surfaces (65, 66, 68, 69), which are generally flat, and comprises a means of leakproofness (67) to provide watertightness at the jointure between the respective transverse contact surfaces of the adjacent individual bed modules (6a, 6b) when they are assembled, forming a bed segment of the whitewater water course.

10. Whitewater water course according to one of claims 8 or 9, **characterized in that** each individual bed module (6a, 6b, 9a) has a shape that is selected from a limited series of individual bed module shapes, where the said limited series of individual bed module shapes comprising at least one lateral bed branch individual module shape (6a), and at least one central bed branch individual module shape (9a).

11. Whitewater water course according to claim 10, **characterized in that** the lateral bed branch individual module shapes comprising at least one straight individual module shape (6a), with transverse contact surfaces (65, 66) that are parallel to each other, and a curved individual module shape (6b), with transverse contact surfaces (68, 69) that are at angles relative to each other.

12. Whitewater water course according to any one of claims 1 to 7, **characterized in that** the individual bed modules comprise lateral individual bed modules (6c, 6d, 6e, 6f), with a transverse L-shaped profile, and occupying all or part of the half-width of the river bed (1), and having a lower branch (70) that is limited by two opposing transverse contact surfaces (71, 72) and by a longitudinal contact surface (73), and having a lateral branch (74) that is limited by two opposing transverse contact surfaces (75, 76).

13. Whitewater water course according to claim 12, **characterized in that** the lateral individual bed modules (6c, 6d, 6e, 6f) comprise straight lateral individual modules (6c, 6d) with transverse contact surfaces (71, 72) that are parallel to each other, and curved lateral individual modules (6e), with transverse contact surfaces (77, 78) that are angled relative to each other.

14. Whitewater water course according to one of claims 12 or 13, **characterized in that** leakproofness modules (80), made of elastically compressible material, are placed between the contact surfaces of the adjacent individual bed modules (6e, 6f), providing leakproofness between the adjacent individual bed modules (6e, 6f) and making it possible to vary the orientation between adjacent individual bed modules (6e, 6f).
